# EUROPÄISCHE PATENTSCHRIFT

(11) **EP 3 559 185 B1**
(45) Veröffentlichungstag und Bekanntmachung des Hinweises auf die Patenterteilung: **31.08.2022**
(21) Anmeldenummer: 17825162.5
(22) Anmeldetag: 13.12.2017
(51) Int. Cl.: C11D 1/825, C11D 11/00

(54) **KLARSPÜLFORMULIERUNG**
CLEAR-RINSE FORMULATION
FORMULATION DE PRODUIT DE RINÇAGE

(30) Priorität: 21.12.2016 DE 102016225904
(43) Veröffentlichungstag der Anmeldung: 30.10.2019
(73) Patentinhaber: Henkel AG & Co. KGaA, 40589 Düsseldorf (DE)
(72) Erfinder: WEBER, Thomas, 41541 Dormagen (DE); VOCKENROTH, Inga Kerstin, 40227 Düsseldorf (DE); SPITZ, Astrid, 47441 Moers (DE); MAISEY, Clarissa, 40229 Düsseldorf (DE)
(86) Internationale Anmeldenummer: PCT/EP2017/082557
(87) Internationale Veröffentlichungsnummer: WO 2018/114508

(56) Entgegenhaltungen:
- EP-A1- 1 270 711
- EP-A1- 2 963 100
- EP-A2- 3 015 540
- WO-A1-92/14808
- WO-A2-98/22563

## Beschreibung

Die vorliegende Erfindung betrifft Mittel mit verbesserter Klarspülleistung beim Geschirrspülen, die Verwendung dieser Mittel sowie ein Verfahren zum maschinellen Geschirrspülen unter Verwendung dieser Mittel.

An maschinell gespültes Geschirr werden heute häufig höhere Anforderungen gestellt als an manuell gespültes Geschirr. So wird auch ein von Speiseresten völlig gereinigtes Geschirr dann als nicht einwandfrei bewertet, wenn es nach dem maschinellen Geschirrspülen noch weißliche, auf Wasserhärte oder anderen mineralischen Salzen beruhende Flecken aufweist, die mangels Netzmittel aus eingetrockneten Wassertropfen stammen. Derartige Flecken- und Schlierenbildung ist prinzipiell auf Oberflächen aller Art (Porzellan, Glas, Kunststoff, Edelstahl), insbesondere jedoch auf Glasoberflächen beobachtbar. Dieses Geschirr wird vom Verbraucher - oftmals per Hand - nachbehandelt, was wenig anwenderfreundlich ist. Deshalb besteht ein Bedarf an maschinellen Geschirrspülmitteln, die die Bildung von sogenannten spotting und filming Flecken und Belägen mindern.

Um glanzklares und fleckenloses Geschirr zu erhalten, werden in Geschirrspülrezepturen Klarspüleragenzien verwendet. Durch eine durch diese Agenzien vermittelte Filmbildung auf dem Geschirr soll das Wasser möglichst vollständig vom Spülgut ablaufen, so dass die Oberflächen am Ende des Spülprogramms rückstandsfrei und makellos glänzend sind. Obwohl die Verwendung derartiger Klarspüler im Stand der Technik bekannt ist, besteht weiterhin Bedarf an Geschirrspülmitteln, die eine verbesserte Klarspülleistung zeigen.

Des Weiteren zeigen die meisten der derzeit auf dem Markt befindlichen Geschirrspülmittel schwache Trocknungsleistung, insbesondere bei der Anwendung auf Plastik-Spülgut. Eine Verbesserung der Trocknung an Kunststoff wäre insofern eine vorteilhafte Eigenschaft eines neuen Geschirrspülmittels.

Ferner kann es bei der Anwendung von handelsüblichen Geschirrspülmitteln zu einer starken Schaumbildung kommen, deren Begrenzung ohne die Verwendung zusätzlicher Anti-Schauminhibitoren wünschenswert ist. Auch die Phasenstabilität von Geschirrspülmitteln unter verschiedenen Lagerbindungen kann problematisch sein. Daher stellt wäre es für den Verbraucher wünschenswert ein Mittel zu haben, dass eine erhöhte Phasenstabilität, insbesondere bei der Lagerung bei erhöhten Temperaturen zeigt.

WO 92/14808 A1 und EP 2 963 100 A1 offenbaren ein Klarspülmittel für die maschinelle Geschirrreinigung, enthaltend eine Mischung aus mindestens zwei alkoxylierten Alkoholen nichtionischen Tensiden.

Die der vorliegenden Erfindung zugrunde liegende Aufgabe bestand daher darin, ein Mittel bereitzustellen, das die oben genannten Probleme löst.

Es wurde nun überraschenderweise gefunden, dass die erfindungsgemäß eingesetzte Kombination von nichtionischen Tensiden in Klarspülerformulierungen, die beim Geschirrspülen eingesetzt werden, eine verbesserte Filmbildung auf Spülgutoberflächen herbeiführen, wodurch das Wasser in einem dünnen, zusammenhängenden Film vom Spülgut ablaufen kann, so dass beim anschließenden Trocknungsvorgang keine Wassertropfen, Streifen oder Filme zurückbleiben.

Dadurch wird die Schlierenbildung auf Spülgut unterdrückt und die Trocknungs- und Klarspülleistung deutlich verbessert. Des Weiteren weisen die erfindungsgemäßen Formulierungen eine verbesserte Lagerstabilität auf, insbesondere wenn sie im erfindungsgemäßen Verhältnis zueinander verwendet werden. Durch einen geringen Anteil an eingesetzten Tensiden in den erfindungsgemäßen Mitteln und durch die Anwendung des erfindungsgemäßen Verhältnisses der Tenside zueinander ist es möglich die Menge des sich bildenden Schaums während des Waschvorgangs signifikant zu begrenzen.

Ein erster Aspekt der vorliegenden Erfindung betrifft daher ein Mittel, insbesondere einen Klarspüler wie er beim maschinellen Geschirrspülen eingesetzt wird, enthaltend, bezogen auf das Gesamtgewicht des Geschirrspülmittels, 5,0 bis 20,0 Gew.-%, vorzugsweise 6,0 bis 15,0 Gew.-%, noch bevorzugter 7,0 bis 12,0 Gew.-% einer Tensidmischung umfassend:
(i) mindestens ein nichtionisches Fettalkoholalkoxylat der Formel R¹O[CH₂CHR³O]ₓH, wobei R¹ für einen linearen oder verzweigten, gesättigten Alkylrest mit 10 bis 18 Kohlenstoffatomen, vorzugsweise 12 bis 16 Kohlenstoffatomen, noch bevorzugter 13 bis 15 Kohlenstoffatomen steht, jedes R³ unabhängig für -H oder -CH₂CH₃ steht und x für 10-20 steht, wobei mindestens ein, vorzugsweise mindestens 5, noch bevorzugter mindestens 9 oder 10 R³ H und mindestens ein oder zwei R³ CH₂CH₃ sind; und
(ii) mindestens ein nichtionisches Fettalkoholethoxylat der Formel R²O[CH₂CH₂O]_{y}H, wobei R² für einen linearen oder verzweigten, gesättigten Alkylrest mit 10 bis 16 Kohlenstoffatomen, vorzugsweise 12 bis 16 oder 10 bis 14 Kohlenstoffatomen, noch bevorzugter 12 bis 14 Kohlenstoffatomen steht, und y für eine ganze Zahl zwischen 3 und 8, bevorzugt zwischen 4 und 7, noch bevorzugt 6 steht,
wobei das Massenverhältnis des mindestens einen nichtionischen Tensids (i) zu dem mindestens einen nichtionischen Tensid (ii) im Bereich von 1:10 bis 2:1, vorzugsweise im Bereich von 1:5 bis 1:1, noch bevorzugter 1:4 bis 7:8, beispielsweise bei 2:3 liegt und der pH-Wert des Mittels unter 7 liegt.

Ebenfalls Gegenstand der vorliegenden Erfindung ist die Verwendung eines erfindungsgemäßen Mittels in einem maschinellen Geschirrspülverfahren, insbesondere die Verwendung zur Verbesserung der Klarspülleistung bei der Reinigung von Geschirr in einer automatischen Geschirrspülmaschine.

Noch ein weiterer Gegenstand der Erfindung ist ein maschinelles Geschirrspülverfahren, bei dem ein erfindungsgemäßes Mittel insbesondere zu dem Zweck, die Klarspülleistung zu verbessern, zum Einsatz kommt.

Schließlich ist ebenso die Verwendung der erfindungsgemäß eingesetzten Tensidmischung zur Verbesserung der Klarspülleistung beim maschinellen Geschirrspülen Gegenstand der vorliegenden Erfindung.

Diese und weitere Aspekte, Merkmale und Vorteile der Erfindung werden für den Fachmann aus dem Studium der folgenden detaillierten Beschreibung und Ansprüche ersichtlich. Dabei kann jedes Merkmal aus einem Aspekt der Erfindung in jedem anderen Aspekt der Erfindung eingesetzt werden. Ferner ist es selbstverständlich, dass die hierin enthaltenen Beispiele die Erfindung beschreiben und veranschaulichen sollen, diese aber nicht einschränken und insbesondere die Erfindung nicht auf diese Beispiele beschränkt ist. Numerische Bereiche, die in dem Format "von x bis y" angegeben sind, schließen die genannten Werte ein. Wenn mehrere bevorzugte numerische Bereiche in diesem Format angegeben sind, ist es selbstverständlich, dass alle Bereiche, die durch die Kombination der verschiedenen Endpunkte entstehen, ebenfalls erfasst werden.

"Mindestens ein", wie hierin verwendet, bedeutet 1 oder mehr, d.h. 1, 2, 3, 4, 5, 6, 7, 8, 9 oder mehr. Bezogen auf einen Inhaltsstoff bezieht sich die Angabe auf die Art des Inhaltsstoffs und nicht auf die absolute Zahl der Moleküle. "Mindestens ein nichtionisches Tensid" bedeutet somit beispielsweise mindestens eine Art von nichtionischem Tensid, d.h. dass eine Art von nichtionischem Tensid oder eine Mischung mehrerer verschiedener nichtionischer Tenside gemeint sein kann. Zusammen mit Gewichtsangaben bezieht sich die Angabe auf alle Verbindungen der angegebenen Art, die in der Zusammensetzung/Mischung enthalten sind, d.h. dass die Zusammensetzung über die angegebene Menge der entsprechenden Verbindungen hinaus keine weiteren Verbindungen dieser Art enthält.

Die hierin beschriebenen Mittel sind vorzugsweise phosphatfrei. "Phosphatfrei", wie hierin verwendet, bedeutet, dass die betreffende Zusammensetzung im Wesentlichen frei von Phosphaten ist, d.h. Phosphate nicht bewusst zugesetzt sind, insbesondere Phosphate in Mengen kleiner als 1 Gew.-%, vorzugsweise kleiner als 0,1 Gew.-% bezogen auf die Gesamtzusammensetzung enthalten sind. Dementsprechend heißt "frei von", wie hierin verwendet, dass der entsprechende Stoff in Mengen kleiner als 1 Gew.-%, vorzugsweise kleiner als 0,1 Gew.%, noch bevorzugter kleiner als 0,01 Gew.-% bezogen auf die Gesamtzusammensetzung enthalten ist. Insbesondere ist damit aber auch gemeint, dass der entsprechende Stoff nicht bewusst zugesetzt wird.

Alle Prozentangaben, die im Zusammenhang mit den hierin beschriebenen Zusammensetzungen gemacht werden, beziehen sich, sofern nicht explizit anders angegeben auf Gew.-%, jeweils bezogen auf die betreffende Zusammensetzung.

"Ungefähr" oder "ca.", wie hierin im Zusammenhang mit einem Zahlenwert verwendet bezieht sich auf den Zahlenwert ±10 %, vorzugsweise ±5%.

Wann immer im Folgenden Erdalkalimetalle als Gegenionen für einwertige Anionen genannt sind, so bedeutet das, dass das Erdalkalimetall natürlich nur in der halben - zum Ladungsausgleich ausreichenden - Stoffmenge wie das Anion vorliegt.

Die hierin beschriebenen Mittel sind Geschirrspülmittel im weitesten Sinne, insbesondere solche, die beim maschinellen Geschirrspülen in automatischen Geschirrspülmaschinen eingesetzt werden. Der Begriff "Geschirrspülmittel", wie hierin verwendet, erfasst somit auch Klarspülerformulierungen, die zusätzlich zu der eigentlichen Reinigerformulierung eingesetzt werden. Tatsächlich handelt es sich, in verschiedenen Ausführungsformen, bei den Mitteln der Erfindung um derartige Klarspüler. Diese enthalten neben Wasser als Hauptlösungsmittel und wesentlichem Bestandteil ggf. weitere Tenside sowie typischerweise Duft- und Konservierungsstoffe.

Die Mittel der Erfindung enthalten eine Tensidmischung, die mindestens zwei schwachschäumende nichtionische Tenside aus der Gruppe der polyoxyalkylierten Niotenside, wie oben definiert, umfasst.

Das erste Tensid ist mindestens ein nichtionisches Fettalkoholalkoxylat der Formel R¹O[CH₂CHR³O]ₓH, wobei R¹ für einen linearen oder verzweigten, gesättigten Alkylrest mit 10 bis 18 Kohlenstoffatomen, vorzugsweise 12 bis 16 Kohlenstoffatomen, noch bevorzugter 13 bis 15 Kohlenstoffatomen steht, jedes R³ unabhängig für -H oder -CH₂CH₃ steht und x für 10-20 steht, wobei mindestens ein, vorzugsweise mindestens 5, noch bevorzugter mindestens 9 oder 10 R³ H und mindestens ein oder zwei R³ CH₂CH₃ sind. Dies bedeutet, dass es sich bei dem ersten Tensid um einen ethoxylierten/butoxylierten Fettalkohol mit 10 bis 18 Kohlenstoffatomen im Alkylrest handelt. Unter diesen sind wiederum Tenside mit EO-BO-Blöcken bevorzugt, wobei jeweils eine bis zehn EO- bzw. 1-2 BO-Gruppen aneinander gebunden sind, bevor ein Block aus den jeweils anderen Gruppen folgt. Besonders bevorzugt sind nichtionische Tenside der allgemeinen Formel R¹O[CH₂CH₂O]ₓ[CH₂CH(CH₂CH₃)O]_{z}H
in der R¹ wie oben definiert ist, aber vorzugsweise linear ist, x für 9 bis 15, und z für 1 bis 5, vorzugsweise 1 bis 2 steht. Somit sind insbesondere nichtionische Tenside bevorzugt, die einen C₁₃₋₁₅-Alkylrest mit 9 bis 15 Ethylenoxideinheiten, gefolgt von 1 bis 5, vorzugsweise 1 bis 2 Butylenoxideinheiten aufweisen.

Derartige Tenside sind beispielsweise von BASF unter dem Handelsnamen Plurafac^{®} erhältlich.

Ein bevorzugt eingesetztes Tensid ist Plurafac^{®} LF220 (BASF SE).

Die Tensidmischung umfasst daneben mindestens ein zweites nichtionisches Tensid der Formel R²O[CH₂CH₂O]_{y}H, wobei R² für einen linearen oder verzweigten, vorzugsweise linearen, gesättigten Alkylrest mit 10 bis 16 Kohlenstoffatomen, vorzugsweise 12 bis 16 oder 10 bis 14 Kohlenstoffatomen, noch bevorzugter 12 bis 14 Kohlenstoffatomen steht, und y für eine ganze Zahl zwischen 3 und 8, bevorzugt zwischen 4 und 7, noch bevorzugt 6 steht.

Zur Gruppe dieser nichtionischen Tenside zählen beispielsweise C₁₂₋₁₄ Fettalkohole mit (EO)₄₋₇, insbesondere C₁₂₋₁₄ Fettalkohol-(EO)₆.

Derartige Tenside sind unter den Handelsnamen Dehydol^{®} LT und Dehydol^{®} LS von BASF kommerziell erhältlich. Besonders bevorzugt wird Dehydol^{®} LS6 (BASF SE) eingesetzt.

Das Massenverhältnis des mindestens einen nichtionischen ethoxylierten/butoxylierten Tensids zu dem mindestens einen nichtionischen ethoxylierten Tensid, d.h. von dem Tensid (i) zu dem Tensid (ii) liegt Bereich von 1:10 bis 2:1, vorzugsweise im Bereich von 1:5 bis 1:1, noch bevorzugter 1:4 bis 7:8, insbesondere bei 2:3. Die Menge bezogen auf das Gesamtgewicht der Zusammensetzung beträgt für das Tensid (i) vorzugsweise 1 bis 10 Gew.-%, vorzugsweise 3 bis 5 Gew.-% und für das Tensid (ii) vorzugsweise 1 bis 10 Gew.-%, vorzugsweise 5 bis 7 Gew.%.

### Besonders bevorzugt ist eine Kombination von nichtionischen Tensiden gemäß i) bevorzugt solche

Fettalkoholalkoxylate, die einen C₁₃₋₁₅-Alkylrest mit 9 bis 15 Ethylenoxideinheiten, gefolgt von 1 bis 5, vorzugsweise 1 bis 2 Butylenoxideinheiten aufweisen, mit nichtionischen Tensiden gemäß ii), bevorzugt C₁₂₋₁₄ Fettalkohole mit (EO)₄₋₇, insbesondere C₁₂₋₁₄ Fettalkohol-(EO)₆ in einem Masseverhältnis von bevorzugt 1:4 bis 7:8, insbesondere von 2:3. Die Menge bezogen auf das Gesamtgewicht der Zusammensetzung beträgt dabei für das Tensid (i) vorzugsweise 1 bis 10 Gew.-%, vorzugsweise 3 bis 5 Gew.-% und für das Tensid (ii) vorzugsweise 1 bis 10 Gew.-%, vorzugsweise 5 bis 7 Gew.%.

Die erfindungsgemäßen Mittel können in der Tensidmischung neben den vorstehend genannten nichtionischen Tensiden weitere Tenside, insbesondere weitere nichtionische oder auch anionische Tenside, aber auch kationische oder amphotere Tenside enthalten.

Als weitere nichtionische Tenside eignen sich beispielsweise Alkylglykoside, alkoxylierte, vorzugsweise ethoxylierte oder ethoxylierte und propoxylierte Fettsäurealkylester, aber auch nichtionische Tenside vom Typ der Aminoxide. Die Menge dieser nichtionischen Tenside beträgt vorzugsweise nicht mehr als die der alkoxylierten Fettalkohole, insbesondere nicht mehr als die Hälfte davon. In verschiedenen Ausführungsformen enthalten die Mittel der Erfindung aber keine nichtionischen Tenside außer den erfindungsgemäß beschriebenen Tensiden (i) und (ii).

Als anionische Tenside eignen sich alle anionischen oberflächenaktiven Stoffe. Bevorzugte anionische Tenside sind Fettalkoholsulfate, Fettalkoholethersulfate, Dialkylethersulfate, Monoglyceridsulfate, Alkylbenzolsulfonate, Olefinsulfonate, Alkansulfonate, Ethersulfonate, n-Alkylethersulfonate, Estersulfonate und Ligninsulfonate. Ebenfalls verwendbar sind Fettsäurecyanamide, Sulfosuccinate (Sulfobernsteinsäureester), insbesondere Sulföbernsteinsäuremono- und -di-Alkylester mit 8 bis 18 C-Atomen, Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie α-Sulfofettsäuresalze, Acylglutamate, Monoglyceriddisulfate und Alkylether des Glycerindisulfats. In bevorzugten Ausführungsformen sind die Mittel der Erfindung allerdings frei von anionischen Tensiden. Der pH-Wert des Mittels^{*} unter 7, bevorzugt zwischen 2 und 5, noch bevorzugter zwischen 3 und 4,5. Generell *liegt kann der pH-Wert des Mittels mittels üblicher pH-Regulatoren eingestellt werden. Als pH-Stellmittel dienen Säuren und/oder Alkalien. Geeignete Säuren sind insbesondere organische Säuren wie die Essigsäure, Zitronensäure, Glycolsäure, Milchsäure, Bernsteinsäure, Adipinsäure, Äpfelsäure, Weinsäure und Gluconsäure oder auch Amidosulfonsäure. Daneben können aber auch die Mineralsäuren Salzsäure, Schwefelsäure und Salpetersäure bzw. deren Mischungen eingesetzt werden. Geeignete Basen stammen aus der Gruppe der Alkali- und Erdalkalimetallhydroxide und -carbonate, insbesondere der Alkalimetallhydroxide, von denen Kaliumhydroxid und vor allem Natriumhydroxid bevorzugt ist. Besonders bevorzugt ist allerdings flüchtiges Alkali, beispielsweise in Form von Ammoniak und/oder Alkanolaminen, die bis zu 9 C-Atome im Molekül enthalten können. Das Alkanolamin ist hierbei vorzugsweise ausgewählt aus der Gruppe bestehend aus Mono-, Di-, Triethanol- und -Propanolamin und deren Mischungen.

Zur Einstellung und/oder Stabilisierung des pH-Werts kann das erfindungsgemäße Mittel auch ein oder mehrere Puffersubstanzen (INCI Buffering Agents) enthalten, üblicherweise in Mengen von 0,001 bis 5 Gew.-%. Bevorzugt sind Puffersubstanzen, die zugleich Komplexbildner oder sogar Chelatbildner (Chelatoren, INCI Chelating Agents) sind. Besonders bevorzugte Puffersubstanzen sind die Citronensäure bzw. die Citrate, insbesondere die Natrium- und Kaliumcitrate, beispielsweise Trinatriumcitrat 2H₂O und Trikaliumcitrat-H₂O.

Die erfindungsgemäßen Mittel können mindestens einen, vorzugsweise zwei oder mehr weitere Bestandteile enthalten, vorzugsweise ausgewählt aus der Gruppe bestehend aus Gerüststoffen, Enzymen, Verdickern, Sequestrierungsmitteln, Elektrolyten, Korrosionsinhibitoren, insbesondere Silberschutzmitteln, Glaskorrosionsinhibitoren, Polymeren, Bleichmitteln, Bleichaktivatoren, Schauminhibitoren, Farbstoffen, Duftstoffen, Bitterstoffen und antimikrobiellen Wirkstoffen. Geeignete Bestandteile sind dem Fachmann bekannt. Übliche Bestandteile von Klarspülerformulieren sind insbesondere Duftstoffe und antimikrobielle Wirkstoffe (Konservierungsmittel) sowie ggf. lösliche Gerüststoffe, insbesondere organische Builder.

Falls Gerüststoffe eingesetzt werden, werden insbesondere lösliche organische Builder eingesetzt. Brauchbare organische Gerüstsubstanzen sind beispielsweise die in Form der freien Säure und/oder ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Nitrilotriessigsäure (NTA), sofern ein derartiger Einsatz aus ökologischen Gründen nicht zu beanstanden ist, sowie Mischungen aus diesen. Die freien Säuren besitzen neben ihrer Builderwirkung typischerweise auch die Eigenschaft einer Säuerungskomponente und dienen somit auch zur Einstellung eines niedrigeren und milderen pH-Wertes der Geschirrspülmittel. Insbesondere sind hierbei Citronensäure, Bernsteinsäure, Glutarsäure, Adipinsäure, Gluconsäure und beliebige Mischungen aus diesen zu nennen. Eine weitere bedeutende Klasse der phosphatfreien Gerüststoffe stellen Aminocarbonsäuren und/oder ihre Salze dar. Besonders bevorzugte Vertreter dieser Klasse sind Methylglycindiessigsäure (MGDA) oder ihre Salze sowie Glutamindiessigsäure (GLDA) oder ihre Salze oder Ethylendiamindiessigsäure (EDDS) oder ihre Salze. Ganz besonders bevorzugt ist GLDA bzw. dessen Salze.

Als besonders vorteilhaft für die Reinigungs- und Klarspülleistung hat sich der Einsatz von Citronensäure und/oder Citraten erwiesen. Erfindungsgemäß bevorzugt werden daher maschinelle Geschirrspülmittel, dadurch gekennzeichnet, dass das Mittel Citronensäure oder ein Salz der Citronensäure enthält und das der Gewichtsanteil der Citronensäure oder des Salzes der Citronensäure vorzugsweise 0,5 bis 20 Gew.-%, vorzugsweise 1 bis 15 Gew.-% und insbesondere zwischen 1 und 10 Gew.-% beträgt.

Als Parfümöle bzw. Duftstoffe können im Rahmen der vorliegenden Erfindung einzelne Riechstoffverbindungen, z.B. die synthetischen Produkte vom Typ der Ester, Ether, Aldehyde, Ketone, Alkohole und Kohlenwasserstoffe verwendet werden. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind, z.B. Pinien-, Citrus-, Jasmin-, Patchouli-, Rosen- oder Ylang-Ylang-Öl.

Weiterhin können Konservierungsmittel in den Mitteln enthalten sein. Geeignet sind beispielsweise Konservierungsmittel aus den Gruppen der Alkohole, Aldehyde, antimikrobiellen Säuren und/oder deren Salze, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazole und deren Derivate wie Isothiazoline und Isothiazolinone, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propynyl-butylcarbamat, Iod, lodophore und Peroxide. Bevorzugte antimikrobielle Wirkstoffe werden vorzugsweise ausgewählt aus der Gruppe umfassend Ethanol, n-Propanol, i-Propanol, 1,3-Butandiol, Phenoxyethanol, 1,2-Propylenglykol, Glycerin, Undecylensäure, Zitronensäure, Milchsäure, Benzoesäure, Salicylsäure, Thymol, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-harnstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraazatetradecandiimidamid, antimikrobielle quaternäre oberflächenaktive Verbindungen, Guanidine. Besonders bevorzugte Konservierungsmittel sind jedoch ausgewählt aus der Gruppe umfassend Salicylsäure, quaternäre Tenside, insbesondere Benzalkoniumchlorid und Isothiazole und deren Derivate wie Isothiazoline und Isothiazolinone.

Lösemittel, die für die erfindungsgemäß eingesetzten Zusammensetzungen geeignet sind, sind neben Wasser als bevorzugtes Lösemittel generell mit Wasser mischbare organische Lösemittel, wie beispielsweise, ohne Einschränkung, Ethanol, Propanol, 1,2-Propandiol und Glycerin.

Generell kann die Konfektionierung hierin beschriebener Mittel in unterschiedlicher Weise erfolgen. Die Mittel können in fester oder flüssiger sowie als Kombination fester und flüssiger Angebotsformen vorliegen. Als feste Angebotsformen eignen sich insbesondere Pulver, Granulate, Extrudate, Kompaktate, insbesondere Tabletten. Die flüssigen Angebotsformen auf Basis von Wasser und/oder organischen Lösungsmitteln können verdickt, in Form von Gelen vorliegen. Die Mittel können in Form einphasiger oder mehrphasiger Produkte konfektioniert werden. Die einzelnen Phasen mehrphasiger Mittel können gleiche oder unterschiedliche Aggregatzustände aufweisen.

"Flüssig", wie hierin in Bezug auf das erfindungsgemäße Mittel verwendet, schließt daher alle fließfähigen Zusammensetzungen ein und erfasst insbesondere auch Gele und pastöse Zusammensetzungen.

Die hierin beschriebenen Mittel sind vorzugsweise Klarspüler für das maschinelle Geschirrspülen und liegen in flüssiger Form vor.

In weiteren bevorzugten Ausführungsformen beträgt die Menge einer Dosierungseinheit des Mittels zwischen 0,1 und 10 ml, bevorzugt zwischen 0,1 und 5 ml, noch bevorzugter 3 ml. Dementsprechend beträgt die bevorzugte Gesamttensidmenge, die im Klarspülgang einer Geschirrspülmaschine, eingesetzt wird, von 0,05 bis 1 g/job, bevorzugt 0,1 bis 0,8 g/job, insbesondere 0,2 bis 0,4 g/job, beispielsweise 0,3 g/job.

Obwohl nicht bevorzugt, können die hierin beschriebenen Mittel zu Dosiereinheiten vorkonfektioniert werden. Diese Dosiereinheiten umfassen vorzugsweise die für einen Reinigungsgang notwendige Menge an reinigungsaktiven Substanzen. Das Volumen der Dosiereinheit beträgt bevorzugt zwischen 0,1 und 10 ml, vorzugsweise zwischen 0,1 und 5 ml und besonders bevorzugt 3 ml. In solchen Ausführungsformen kann die vorgefertigte Dosiereinheit eine wasserlösliche Umhüllung aus einem wasserlöslichen Folienmaterial aufweisen. Es ist bevorzugt, dass die wasserlösliche Umhüllung Polyvinylalkohol oder ein Polyvinylalkoholcopolymer enthält. Wasserlösliche Umhüllungen, die Polyvinylalkohol oder ein Polyvinylalkoholcopolymer enthalten, weisen eine gute Stabilität bei einer ausreichend hohen Wasserlöslichkeit, insbesondere Kaltwasserlöslichkeit, auf. Geeignete wasserlösliche Folien zur Herstellung der wasserlöslichen Umhüllung basieren bevorzugt auf einem Polyvinylalkohol oder einem Polyvinylalkoholcopolymer und sind im Stand der Technik bekannt.

Die Verwendung der erfindungsgemäßen Mittel beim maschinellen Geschirrspülen ist ebenfalls Gegenstand der Erfindung. Dabei wird insbesondere die Verwendung zur Verbesserung der Klarspülleistung bei der Reinigung von Geschirr in einer automatischen Geschirrspülmaschine erfasst.

Ebenso betrifft die Erfindung ein Geschirrspülverfahren, insbesondere maschinelles Geschirrspülverfahren, bei welchem ein Mittel gemäß der Erfindung eingesetzt wird, insbesondere zu dem Zweck, die Klarspülleistung zu verbessern. Gegenstand der vorliegenden Anmeldung ist daher weiterhin ein Verfahren zur Reinigung von Geschirr in einer Geschirrspülmaschine, bei welchem das erfindungsgemäße Mittel während des Durchlaufens eines Geschirrspülprogramms in den Innenraum einer Geschirrspülmaschine eindosiert wird. Die Eindosierung bzw. der Eintrag des erfindungsgemäßen Mittels in den Innenraum der Geschirrspülmaschine kann manuell erfolgen, vorzugsweise wird das Mittel jedoch mittels der Dosierkammer in den Innenraum der Geschirrspülmaschine dosiert.

Schließlich ist ebenso die Verwendung der erfindungsgemäß eingesetzten Tensidmischung zur Verbesserung der Klarspülleistung beim maschinellen Geschirrspülen Gegenstand der vorliegenden Erfindung.

Eine besonders bevorzugte Ausführungsform ist ein maschinelles Geschirrspülverfahren, dadurch gekennzeichnet, dass ein Mittel nach einem der Ansprüche 1 bis 7 mit einer Gesamttensidmenge von 0,05 bis 1 g/job, bevorzugt 0,1 bis 0,8 g/job, insbesondere 0,2 bis 0,4 g/job, beispielsweise 0,3 g/job, bevorzugt im Klarspülgang, zum Einsatz kommt.

Die im Kontext mit den erfindungsgemäßen Mitteln beschriebenen Ausführungsformen sind ohne Weiteres auch auf die erfindungsgemäßen Verfahren und Verwendungen übertragbar und umgekehrt.

### Beispiele:

**Beispiel 1: Trocknung**

| | |
|---|---|
| Formulierungen: | |
| Zitronensäure-Monohydrat: | 1,6% |
| Tensid: | gemäß Ergebnistabelle |
| Konservierungsmittel: | 0,05% |
| Parfüm: | 0,1% |
| Wasser: | Rest |

Bei der Trocknung (getestet in einer Bosch SMS 68 M 62 mit dem Programm ECO 50°C Variospeed) wird die Anzahl der Tropfen beurteilt. Höhere Werte zeigen eine höhere Tropfenzahl an und damit ein schlechteres Trocknungsergebnis. Von einem signifikanten Unterschied ist ab einer Differenz von 0,5 oder größer auszugehen.

**2. Versuch**

| Produkt | Porzellan | Plastik | Glas | Besteck |
|---|---|---|---|---|
| 6,7% LF 220 + 6,1% LF 221 | 1,1 | 4,0 | 0,7 | 0,4 |
| 20% Plurafac LF 220 | 0,5 | 2,2 | 0,3 | 0,1 |
| 8% Dehydol LS 6 + 2% Plurafac LF 220 | 0,7 | 2,1 | 0,3 | 0,0 |
| 8% Dehydol LT7 | 0,8 | 3,7 | 0,5 | 0,0 |
| 8% Dehydol LS6 | 0,5 | 3,3 | 0,3 | 0,0 |

**2. Versuch**

| Produkt | Porzellan | Plastik | Glas | Besteck |
|---|---|---|---|---|
| 6,7% LF 220 + 6,1% LF 221 | 1,1 | 4,0 | 0,7 | 0,4 |
| 8% Dehydol LS 6 + 2% Plurafac LF 220 | 0,6 | 2,3 | 0,2 | 0,0 |
| 6% Dehydol LS 6 + 4% Plurafac LF 220 | 0,6 | 2,4 | 0,4 | 0,0 |

Bei der Untersuchung wurde zusätzlich festgestellt, dass die Zusammensetzung enthaltend 8% LS 6 + 2 % LF 220 stärker schäumt. Die Rezeptur mit 6% Dehydol LS 6 und 4% Plurafac LF220 liefert vergleichbare Trocknungswerte, schäumt aber kaum.

### Beispiel 2: Klarspülleistung

Formulierungen: wie Bsp. 1, nur die Tensidmenge wurde entsprechend den Versuchsangaben geändert.

Für die Reinigung im Hauptspülgang wurde eine handelsübliche klassische Reinigungsmitteltablette, welche kein Kombinationsprodukt inkl. Klarspüler darstellt, eingesetzt.

Dazu wurde die Maschine (Miele GSL 2, Programm 50 °C, 8 min Haltezeit, 65 °C Klarspültemperatur) nach Beendigung des Spülzyklus 30 Minuten vollständig geöffnet und anschließend im Schwarzen Abmusterungsraum (Beurteilungsraum, der matt-schwarz gestrichen oder ausgekleidet und lichtdicht abgeschirmt ist und mit einer künstlichen Beleuchtung mit 2 Leuchtstoffröhren (Philips TLD 36W/965 Natural Daylight 6500 ausgestattet ist) visuell bestimmt.

Als Kenngrößen wurden Klarspülnoten auf Basis des optischen Erscheinungsbilds des trockenen Spülguts vergeben (Wert (1) = schlechtestes Ergebnis - hohe Anzahl von Tropfen, hohe Intensität von Tropfen bis Wert (5)= bestes Ergebnis - keine Tropfen). Die Ergebnisse für die getesteten Rezepturen sind in der Tabelle 3 als arithmetische Mittelwerte aufgelistet. Höhere Werte bedeuten geringere Tropfenbildung, d.h. eine bessere Klarspülleistung.

**Ergebnisse: Tabelle 3**

| | Glas | Edelstahl | Porzellan (Friesland) | Plastik |
|---|---|---|---|---|
| | Spotting (Miele) | | | |
| 8% Dehydol LS 6 | 4,3 | 4,4 | 3,9 | 2,4 |
| 8% Dehydol LS 6 + 2% Plurafac LF 220 | 5,0 | 4,8 | 4,9 | 3,1 |
| 6% Dehydol LS 6 + 4% Plurafac LF 220 | 4,9 | 5,0 | 4,9 | 3,3 |

| | Filming (Miele) | | | |
|---|---|---|---|---|
| 8% Dehydol LS 6 | 3,0 | 3,4 | 2,9 | 4,7 |
| 8% Dehydol LS 6 + 2% Plurafac LF 220 | 3,8 | 3,8 | 3,9 | 4,7 |
| 6% Dehydol LS 6 + 4% Plurafac LF 220 | 3,8 | 3,9 | 3,7 | 4,8 |

## Patentansprüche

1. Mittel, insbesondere Klarspüler für das maschinelle Geschirrspülen, enthaltend, bezogen auf das Gesamtgewicht des Geschirrspülmittels, 5,0 bis 20,0 Gew.-%, vorzugsweise 6,0 bis 15,0 Gew.-%, noch bevorzugter 7,0 bis 12,0 Gew.-% einer Tensidmischung umfassend:
(i) mindestens ein nichtionisches Fettalkoholalkoxylat der Formel R¹O[CH₂CHR³O]ₓH, wobei R¹ für einen linearen oder verzweigten, gesättigten Alkylrest mit 10 bis 18 Kohlenstoffatomen, vorzugsweise 12 bis 16 Kohlenstoffatomen, noch bevorzugter 13 bis 15 Kohlenstoffatomen steht, jedes R³ unabhängig für -H oder -CH₂CH₃ steht und x für 10-20 steht, wobei mindestens ein, vorzugsweise mindestens 5, noch bevorzugter mindestens 9 oder 10 R³ H und mindestens ein oder zwei R³ CH₂CH₃ sind; und
(ii) mindestens ein nichtionisches Fettalkoholethoxylat der Formel R²O[CH₂CH₂O]_{y}H, wobei R² für einen linearen oder verzweigten, gesättigten Alkylrest mit 10 bis 16 Kohlenstoffatomen, vorzugsweise 12 bis 16 oder 10 bis 14 Kohlenstoffatomen, noch bevorzugter 12 bis 14 Kohlenstoffatomen steht, und y für eine ganze Zahl zwischen 3 und 8, bevorzugt zwischen 4 und 7, noch bevorzugt 6 steht,
wobei das Massenverhältnis des mindestens einen nichtionischen Tensids (i) zu dem mindestens einen nichtionischen Tensid (ii) im Bereich von 1:10 bis 2:1, vorzugsweise im Bereich von 1:5 bis 1:1, noch bevorzugter 1:4 bis 7:8, beispielsweise bei 2:3 liegt und der pH-Wert des Mittels unter 7 liegt.

2. Mittel nach Anspruch 1, **dadurch gekennzeichnet, dass** Tensid (i) eine Verbindung der Formel R¹O[CH₂CH₂O]ₓ[CH₂CH(CH₂CH₃)O]_{z}H ist, in der R¹ wie oben definiert ist, insbesondere ein C₁₃₋₁₅ Alkylrest ist, x für 9 bis 15, und z für 1 bis 5, vorzugsweise 1 bis 2 steht.

3. Mittel nach Anspruch 1 oder 2, **dadurch gekennzeichnet, dass** Tensid (ii) ein C₁₂₋₁₄ Fettalkohol mit (EO)₄₋₇, insbesondere ein C₁₂₋₁₄ Fettalkohol-(EO)₆ ist.

4. Mittel nach einem der Ansprüche 1 bis 3, **dadurch gekennzeichnet, dass** der pH-Wert des Mittels zwischen 2 und 5, noch bevorzugter zwischen 3 und 4,5 liegt.

5. Mittel nach einem der Ansprüche 1 bis 4, **dadurch gekennzeichnet, dass** eine Dosierungseinheit des Mittels zwischen 0,1 und 10 ml, bevorzugt zwischen 0,1 und 5 ml, noch bevorzugter 3 ml beträgt.

6. Mittel nach einem der Ansprüche 1 bis 5, **dadurch gekennzeichnet, dass** jeweils bezogen auf das Gesamtgewicht der Zusammensetzung das Tensid (i) in einer Menge von 1 bis 10 Gew.%, vorzugsweise 3 bis 5 Gew.-% und/oder das Tensid (ii) in einer Menge von 1 bis 10 Gew.%, vorzugsweise 5 bis 7 Gew.-% enthalten ist.

7. Mittel nach einem der Ansprüche 1 bis 6, **dadurch gekennzeichnet, dass** die Tensidmischung weitere Tenside, insbesondere weitere nichtionische, anionische, kationische und/oder amphotere Tenside, und/oder das Mittel mindestens einen weiteren Bestandteil, vorzugsweise mindestens zwei weitere Bestandteile, ausgewählt aus der Gruppe bestehend aus Gerüststoffen, Enzymen, Verdickern, Sequestrierungsmitteln, Elektrolyten, Korrosionsinhibitoren, insbesondere Silberschutzmitteln, Glaskorrosionsinhibitoren, Polymeren, Bleichmitteln, Bleichaktivatoren, Schauminhibitoren, Farbstoffen, Duftstoffen, Bitterstoffen und antimikrobiellen Wirkstoffen enthält.

8. Verwendung eines Mittels nach einem der Ansprüche 1 bis 7 in einem Geschirrspülverfahren, insbesondere einem maschinellen Geschirrspülverfahren.

9. Geschirrspülverfahren, insbesondere maschinelles Geschirrspülverfahren, **dadurch gekennzeichnet, dass** ein Mittel nach einem der Ansprüche 1 bis 7 zum Einsatz kommt.

10. Maschinelles Geschirrspülverfahren gemäß Anspruch 9, **dadurch gekennzeichnet, dass** ein Mittel nach einem der Ansprüche 1 bis 7 mit einer Gesamttensidmenge von 0,05 bis 1 g/job, bevorzugt 0,1 bis 0,8 g/job, insbesondere 0,2 bis 0,4 g/job, beispielsweise 0,3 g/job, bevorzugt im Klarspülgang, zum Einsatz kommt.

## Claims

1. An agent, in particular a rinse aid for automatic dishwashing, containing, based on the total weight of the dishwashing agent, 5.0 to 20.0 wt.%, preferably 6.0 to 15.0 wt.%, more preferably 7.0 to 12.0 wt.%, of a surfactant mixture comprising:
(i) at least one non-ionic fatty alcohol alkoxylate of the formula R¹O[CH₂CHR³O]ₓH, where R¹ is a linear or branched, saturated alkyl functional group having 10 to 18 carbon atoms, preferably 12 to 16 carbon atoms, more preferably 13 to 15 carbon atoms, each R³ independently represents -H or -CH₂CH₃ and x represents 10-20, where at least one, preferably at least 5, more preferably at least 9 or 10 instances of R³ are H and at least one or two instances of R³ are CH₂CH₃; and
(ii) at least one non-ionic fatty alcohol ethoxylate of the formula R²O[CH₂CH₂O]_{y}H, where R² is a linear or branched, saturated alkyl functional group having 10 to 16 carbon atoms, preferably 12 to 16 or 10 to 14 carbon atoms, more preferably 12 bis 14 carbon atoms, and y is an integer between 3 and 8, preferably between 4 and 7, more preferably 6,
wherein the mass ratio of the at least one non-ionic surfactant (i) to the at least one non-ionic surfactant (ii) is in the range from 1:10 to 2:1, preferably in the range from 1:5 to 1:1, more preferably 1:4 to 7:8, for example 2:3, and the pH of the agent is below 7.

2. The agent according to claim 1, **characterized in that** surfactant (i) is a compound of the formula R¹O[CH₂CH₂O]ₓ[CH₂CH(CH₂CH₃)O]_{z}H, in which R¹ is defined as above, in particular is a C₁₃₋₁₅ alkyl functional group, x represents 9 to 15, and z represents 1 to 5, preferably 1 to 2.

3. The agent according to claim 1 or 2, **characterized in that** surfactant (ii) is a C₁₂₋₁₄ fatty alcohol with (EO)₄₋₇, in particular a C₁₂₋₁₄ fatty alcohol-(EO)6.

4. The agent according to one of claims 1 to 3, **characterized in that** the pH of the agent is between 2 and 5, more preferably between 3 and 4.5.

5. The agent according to one of claims 1 to 4, **characterized in that** a dosage unit of the agent is between 0.1 and 10 ml, preferably between 0.1 and 5 ml, more preferably 3 ml.

6. The agent according to one of claims 1 to 5, **characterized in that**, in each case based on the total weight of the composition, the surfactant (i) is contained in an amount of 1 to 10 wt.%, preferably 3 to 5 wt.%, and/or the surfactant (ii) is contained in an amount of 1 to 10 wt.%, preferably 5 to 7 wt.%.

7. The agent according to one of claims 1 to 6, **characterized in that** the surfactant mixture contains further surfactants, in particular further non-ionic, anionic, cationic and/or amphoteric surfactants, and/or the agent contains at least one further constituent, preferably at least two further components, selected from the group consisting of builders, enzymes, thickeners, sequestering agents, electrolytes, corrosion inhibitors, in particular silver protecting agents, glass corrosion inhibitors, polymers, bleaching agents, bleach activators, suds suppressors, dyes, fragrances, bitterns and antimicrobial active ingredients.

8. The use of an agent according to one of claims 1 to 7 in a dishwashing method, in particular an automatic dishwashing method.

9. A dishwashing method, in particular an automatic dishwashing method, **characterized in that** an agent according to one of claims 1 to 7 is used.

10. The automatic dishwashing method according to claim 9, **characterized in that** an agent according to one of claims 1 to 7 that has a total surfactant amount of 0.05 to 1 g/job, preferably 0.1 to 0.8 g/job, in particular 0.2 to 0.4 g/job, for example 0.3 g/job, is used, preferably in a rinse cycle.

## Revendications

1. Agent, en particulier produit de rinçage destiné au lavage de vaisselle en machine, contenant, par rapport au poids total de l'agent de lavage de vaisselle, 5,0 à 20,0 % en poids, de préférence 6,0 à 15,0 % en poids, plus préférablement 7,0 à 12,0 % en poids d'un mélange de tensioactifs comprenant :
(i) au moins un alcoxylate d'alcool gras non ionique de formule R¹O[CH₂CHR³O]ₓH, où R¹ représente un radical alkyle saturé linéaire ou ramifié comportant 10 à 18 atomes de carbone, de préférence 12 à 16 atomes de carbone, plus préférablement 13 à 15 atomes de carbone, chaque R³ représente indépendamment -H ou -CH₂CH₃ et x représente 10 à 20, où au moins un, de préférence au moins 5, plus préférablement au moins 9 ou 10 R³ représentent H et au moins un ou deux R³ représentent CH₂CH₃ ; et
(ii) au moins un éthoxylate d'alcool gras non ionique de formule R²O[CH₂CH₂O]_{y}H, où R² représente un radical alkyle saturé linéaire ou ramifié comportant 10 à 16 atomes de carbone, de préférence 12 à 16 ou 10 à 14 atomes de carbone, plus préférablement 12 à 14 atomes de carbone, et y représente un nombre entier compris entre 3 et 8, de préférence entre 4 et 7, plus préférablement 6,
dans lequel le rapport massique de l'au moins un tensioactif non ionique (i) à l'au moins un tensioactif non ionique (ii) est dans la plage de 1:10 à 2:1, de préférence dans la plage de 1:5 à 1:1, plus préférablement de 1:4 à 7:8, par exemple est 2:3 et le pH de l'agent est inférieur à 7.

2. Agent selon la revendication 1, **caractérisé en ce que** le tensioactif (i) est un composé de formule R¹O[CH₂CH₂O]ₓ[CH₂CH(CH₂CH₃)O]_{z}H, dans laquelle R¹ est tel que défini ci-dessus, en particulier représente un radical alkyle en C₁₃₋₁₅, x représente 9 à 15, et z représente 1 à 5, de préférence 1 à 2.

3. Agent selon la revendication 1 ou 2, **caractérisé en ce que** le tensioactif (ii) est un alcool gras en C₁₂₋₁₄ comportant (EO)₄₋₇, en particulier un alcool gras en C₁₂₋₁₄ comportant (EO)₆.

4. Agent selon l'une des revendications 1 à 3, **caractérisé en ce que** le pH de l'agent est compris entre 2 et 5, plus préférablement entre 3 et 4,5.

5. Agent selon l'une des revendications 1 à 4, **caractérisé en ce qu'**une unité de dosage de l'agent est comprise entre 0,1 et 10 ml, de préférence entre 0,1 et 5 ml, plus préférablement est de 3 ml.

6. Agent selon l'une des revendications 1 à 5, **caractérisé en ce que** le tensioactif (i) est contenu en une quantité de 1 à 10 % en poids, de préférence de 3 à 5 % en poids et/ou le tensioactif (ii) est contenu en une quantité de 1 à 10 % en poids, de préférence de 5 à 7 % en poids, respectivement par rapport au poids total de la composition.

7. Agent selon l'une des revendications 1 à 6, **caractérisé en ce que** le mélange de tensioactifs contient d'autres tensioactifs, en particulier d'autres tensioactifs non ioniques, anioniques, cationiques et/ou amphotères, et/ou l'agent contient au moins un autre constituant, de préférence au moins deux autres constituants, choisis dans le groupe constitué par les adjuvants, les enzymes, les épaississants, les agents séquestrants, les électrolytes, les inhibiteurs de corrosion, en particulier les agents de protection de l'argent, les inhibiteurs de corrosion du verre, les polymères, les agents de blanchiment, les activateurs de blanchiment, les inhibiteurs de mousse, les colorants, les parfums, les substances amères et les principes actifs antimicrobiens.

8. Utilisation d'un agent selon l'une des revendications 1 à 7 dans un procédé de lavage de vaisselle, en particulier dans un procédé de lavage de vaisselle en machine.

9. Procédé de lavage de vaisselle, en particulier procédé de lavage de vaisselle en machine, **caractérisé en ce qu'**un agent selon l'une des revendications 1 à 7 est utilisé.

10. Procédé de lavage de vaisselle en machine selon la revendication 9, **caractérisé en ce qu'**un agent selon l'une des revendications 1 à 7 comportant une quantité totale de tensioactifs de 0,05 à 1 g/job, de préférence de 0,1 à 0,8 g/job, en particulier de 0,2 à 0,4 g/job, par exemple de 0,3 g/job est utilisé de préférence dans une phase de rinçage.
